# EUROPÄISCHE PATENTSCHRIFT

(11) **EP 1 266 115 B1**
(45) Veröffentlichungstag und Bekanntmachung des Hinweises auf die Patenterteilung: **13.10.2004**
(21) Anmeldenummer: 01917098.4
(22) Anmeldetag: 20.03.2001
(51) Int. Cl.: E05D 15/58

(54) **BESCHLAGSEINHEIT FÜR EIN FENSTER ODER EINE TÜR**
FITTING FOR A WINDOW OR DOOR
UNITE FERRURE POUR UNE FENETRE OU UNE PORTE

(30) Priorität: 22.03.2000 DE 10014285; 20.10.2000 DE 10051965; 24.10.2000 DE 10052598; 04.11.2000 DE 10054849; 21.12.2000 DE 10063832
(43) Veröffentlichungstag der Anmeldung: 18.12.2002
(73) Patentinhaber: SCHÜCO International KG, 33609 Bielefeld (DE)
(72) Erfinder: SCHLÜTER, Heinrich, 26789 Leer (DE)
(74) Vertreter: Dantz, Jan Henning
(86) Internationale Anmeldenummer: PCT/EP2001/003147
(87) Internationale Veröffentlichungsnummer: WO 2001/071140

(56) Entgegenhaltungen:
- DE-A- 19 825 071

## Beschreibung

Die vorliegende Erfindung betrifft eine Beschlagseinheit für ein Fenster oder eine Tür mit einem zu einem Blendrahmen relativ beweglichen Flügel, mittels der der Flügel parallel ausstellbar ist und aus einer parallel ausgestellten Position um eine Drehachse in eine Drehöffnungsstellung verschwenkbar ist, wobei für die Parallelausstellung des Fensterflügels mindestens eine Kurvenführung im Falz zwischen Blendrahmen und Flügel vorgesehen ist, durch die ein Führungszapfen bewegbar ist.

Es gibt Fenster und Türen mit Drehkippbeschlägen, die zur Teilbelüftung um eine in der Scheibenebene liegende, horizontale Achse gekippt werden können. Es entsteht ein keilförmiger Öffnungsschlitz, so dass sich im oberen Bereich ein breiter, maximal lüftender Öffnungsquerschnitt und unten gar kein Lüftungsquerschnitt ergibt. Eine gleichmäßige und effektive Be- und Entlüftung über das Fenster ist nicht gegeben. Einem Maximum von Abluft steht ein Minimum von Zuluft entgegen. Der Mangel von Zuluft wird aus anderen angrenzenden Räumen gesogen. So entsteht Zugluft.

Solche Fenster und Türen in Lüftungsstellung sind ungenügend vor Einbruch gesichert. Lediglich eine an der Griffseite angebrachte untere Arretierung sichert den Flügel. Auch ist wegen des relativ großen Luftspaltes ein Durchgreifen zum Fenstergriff möglich.

Beim Kippöffnen sowie bei Drehöffnen ergeben sich aufgrund der Konstruktion (Falzluft 12 mm) und Betätigungen (Verriegelung, Kippen und Drehöffnen auf nur ca. 30 mm großen Verschiebeweg des Gestänges) erhöhte Abnutzungen in den Beschlagteilen. Dieses führt zu Erschwernissen bei der Bedienung und zu Schließproblemen des Flügels. Beim schlagartigen Öffnen des Flügels in Kippstellung treten hohe Kräfte auf und fuhren zum Verschleiß.

Die Montage der Beschlagteile an Flügel und Rahmen ist sehr aufwendig. So sind Fräsarbeiten zur Aufnahme des oberen Scherenlagers erforderlich u. die Montage der Drehlager an Flügel und Rahmen hat sehr präzise zu erfolgen, um die Funktion des Flügels über längerer Zeit zu gewährleisten. Aus dem Falzbereich nach außen verlegte Drehlager sind ungenügend stabil und umlaufende Dichtungen müssen in diesen Bereichen entfernt werden Bei den üblichen Drehkippfenster sind die Drehlager außen sichtbar angebracht. Dadurch ist die Optik am Fenster sehr gestört.

Aus der DE 198 25 071 A1 ist ein Verstellmechanismus für Fenster oder Türen bekannt, bei dem ein paralleles Ausstellen zur Belüftung mit einem umlaufenden Spalt und ein Verschwenken eines Flügels eines Fensters möglich ist. Zum Ausstellen des Flügels sind Führungselemente mit horizontalen Gleitführung und einer Kurvenführung vorgesehen, in die ein bewegbarer Zapfen eingreift. Durch Bewegung des Zapfens in der Kurvenführung wird ein paralleles Ausstellen des Flügels relativ zum Blendrahmen erreicht. Wenn der Zapfen eine maximale Ausstellposition erreicht hat, erfolgt an der Seite der Drehachse des Flügels eine Arretierung zwischen dem Flügel und einem Scharnierteil und an der gegenüberliegenden Seite wird der Zapfen aus der Kurvenführung zum Drehöffnen des Flügels frei gegeben. Dadurch kann der Flügel mittels des Scharnierteiles geöffnet werden, wobei die Drehachse des am Blendrahmen festgelegten Scharnierteiles außerhalb des Flügels liegt. Nachteilig bei diesem Verstellmechanismus ist, dass das Scharnierteil über den Flügel hervorsteht und daher optisch sichtbar ist. Außerdem ergeben sich beim Drehöffnen des Flügels durch den längeren Hebel zur Drehachse hin größere Hebelkräfte, weshalb das Scharnierteil zur Aufnahme größerer Kräfte auch größer dimensioniert sein muß. Die Montage des Scharnierteiles mit der Kurvenführung und der reibungsbehafteten Gleitführung muß zudem relativ präzise erfolgen, was aufwendig ist. Durch das hervorstehende Scharnierteil wird ferner der Wärmeaustausch zwischen dem Innenraum und dem Falz nachteilig erhöht.

Der Erfindung liegt die Aufgabe zugrunde eine Beschlagseinheit für ein Fenster oder eine Tür zu schaffen, welche die oben genannten Nachteile vermeidet und mit einfachen Mitteln ein paralleles Ausstellen und ein Drehöffnen eines Flügels ermöglicht, wobei die Beschlagsteile zwischen dem Flügel und dem Blendrahmen verdeckt angeordnet sein sollen.

Diese Aufgabe ist erfindungsgemäß bei einer gattungsgemäßen Beschlagseinheit dadurch gelöst, dass auf der Seite der Drehachse des Flügels ein Beschlag zwischen Blendrahmen und Flügel vorgesehen ist, der mit einem ersten Teil an dem Flügel und einem zweiten Teil an dem Blendrahmen festgelegt ist, und der erste Teil und der zweite Teil zusammenwirken, um eine Drehbewegung des Flügels zu ermöglichen. Durch das erste Teil und das zweite Teil des Beschlages wird somit eine Drehachse im Bereich des zwischen Blendrahmen und Flügel angeordneten Beschlages gebildet, so dass im geschlossenen Zustand kein Beschlagsteil über den Flügel hinaus in den Innenraum hervorsteht, was die Optik und die Wärmeleitung nachteilig beeinflußt. Eine umlaufende Dichtung zwischen Blendrahmen und Flügel braucht daher nicht unterbrochen zu werden. Zudem läßt sich der Aufbau einer erfindungsgemäßen Beschlagseinheit mit nur wenigen Bauteilen einfach gestalten.

Das parallele Ausstellen des Flügels bedeutet dabei eine Bewegung quer zur Ebene des Flügels bzw. einer in dem Flügel angeordneten Fensterscheibe. Zur Belüftung entsteht dadurch umlaufend am Fenster ein gleichmäßiger Luftdurchgang, so dass die Be- und Entlüftung an jeder Stelle des Umfangs des Fensters in gleicher Intensität stattfindet. Der Raum wird daher effektiv mit hohem Luftwechsel gelüftet. Zugluft aus anderen Räumen wird vermindert, weil Zuluft und Abluft in gleichem Maße stattfindet.

Gemäß einer bevorzugten Ausführungsform der Erfindung verläuft die Drehachse des Flügels durch den ersten Teil oder den zweiten Teil des Beschlags, insbesondere kann die Drehachse des Flügels die Achse eines Führungszapfens in der Steuerkurve schneiden. Die unmittelbare Kraftabtragung über die Scharnierteile sorgt dabei für möglichst geringe Hebelkräfte bei geöffnetem Flügel.

Um die Funktion des parallelen Ausstellens und des Öffnens mit nur wenigen Beschlagteilen realisieren zu können, bilden an der Seite der Drehachse des Flügels angeordnete Führungszapfen den ersten Teil des Beschlages und jeweils eine Kurvenführung für den Führungszapfen den zweiten Teil des Beschlages, wobei der Führungszapfen in der Kurvenführung scharnierartig eine Drehachse für den Flügels ausbildet. Der Führungszapfen dient somit als Antrieb für ein im wesentlichen horizontales Ausstellen des Flügels als auch als ein Anschlag bei einem Drehöffnen des Flügels. Für das Drehöffnen des Flügels ist vorzugsweise an der Seite der Drehachse des Flügels mindestens eine Steuerkurve vorgesehen, die in der parallel ausgestellten Position des Flügels eine Öffnung zum Aus- und Einschwenken des Führungszapfens aufweist. Die Einbruchsicherheit wird dadurch erhöht, dass - ebenso wie in der verriegelten und verschlossenen Position - der Flügel auch in den Lüftungsstellungen in den Drehlagern sowie in allen Verschiebe- und Verrastungsstellungen Führungszapfen verriegelt und gesichert ist.

Die Vorsehung einer entsprechenden Kurvenführung hat auch den Vorteil, dass sich durch Verdrehen des Griffes, (oder entsprechende Bewegung einer Motorik) bei paralleler Verschiebung des Flügels über den gesamten Öffnungsbereich stufenlos linear verschiedene Lüftungspositionen einstellen lassen, so dass der Raum mehr oder weniger belüftet werden kann ohne das zusätzlich am Fenster montierte sichtbare Einrichtungen angebracht werden müssen. Die einzelnen Lüftungspositionen können sich vorteilhaft durch Rasten im Griff erreichen lassen.

Durch eine gleichmäßige Kurvengestaltung mit den Verschiebe und Verrastungselementen, bei welcher der Austritt zum Drehöffnen am Ende der Kurve liegt, ist eine kontinuierliche harmonische Bewegung in einer Richtung von der Verrastungsposition bis hin zur maximalen Belüftung bzw. Drehöffnungsposition gegeben. (kein Rauf- und Runterschalten).

Um eine besonders gute Führung des Führungszapfens zu erhalten, ist dieser vorzugsweise auf einem Halbkreisbogen im Nutgrund der Kurvenführung bewegbar, wobei durch einen weiteren seitlichen Halbkreisbogen auch die Drehachse des Flügels gebildet ist. Damit der Führungszapfen mit geringer Reibung in der Kurvenführung bewegbar ist, sind der Führungszapfen an der Stirnseite kugelförmig und die Kurvenführung im Nutgrund korrespondierend kugelförmig ausgebildet.

Vorzugsweise weist der Führungszapfen einen verdickten Kopfabschnitt auf und ist unverlierbar in der Kurvenführung aufgenommen. Hierfür kann der Führungszapfen endseitig eine Kugelform aufweisen, hinterschnitten oder im Durchmesser zurückgesetzt sein, und die Nutöffnung der Kurvenführung eine verengten Nutquerschnitt ausbilden, so dass der Führungszapfen im wesentlichen jeweils nur in eine Richtung bewegbar ist.

Um den Flügel auch in einer ausgestellten Position gegen Einbruch zu sichern, nimmt die Kurvenführung in der Ausstell-Endposition des Flügels einen vertikalen Verlauf, und weist eine zur Frontseite des Flügels gewandte Austrittsöffnung für den Führungszapfen auf. Dadurch kann der Verwender wählen, ob er den Flügel zur Drehöffnung freigeben will oder nur den maximalen umlaufenden Lüftungsspalt bereitstellen will.

Vorzugsweise weist die Kurvenführung eine vertikale Achsbohrung und der Führungszapfen einen vertikal nach oben gerichteten Scharnierzapfen auf, der in Eingriff mit der Achsbohrung der Kurvenführung bringbar ist, so dass der Scharnierzapfen eine Drehachse für den Flügel ausbilden kann.

Vorzugsweise ist bei drehgeöffnetem Flügel die Betätigung des Beschlages durch Eingreifen der Führungszapfen in eine Kurvenführungsöffnung blockiert.

Gemäß einer weiteren Ausführungsform der Erfindung ist auf der Seite der Drehachse des Flügels ein Bolzen vorgesehen, der in einer Längsnut eines Bauteils bewegbar ist, und der Bolzen in der ausgestellten Position des Flügels an einem Ende der Längsnut anliegt und ein Drehlager für den Flügel bildet. Dieses Drehlager läßt sich besonders vorteilhaft an der oberen Drehseite des Flügels einsetzen, da durch die Hebelwirkung hier besonders große Zugkräfte auftreten können, die durch dieses Drehlager abgetragen werden können.

Vorzugsweise ist zur horizontalen Führung des Flügels mindestens ein Stützlager vorgesehen, das einen Hebel aufweist, der am Blendrahmen um eine Achse schwenkbar ist und am Flügelrahmen angelenkt ist. Dieser Hebel kann die Gewichtskräfte des Flügels auf einfache Weise auf den Blendrahmen abtragen, wobei die für Gleitführungen üblichen Reibkräfte vermieden werden. Die durch den Hebel bedingte geringfügige Schwenkbewegung des Flügels ist dabei kein konstruktiver Nachteil. Durch die spezielle Verschiebung des Flügels auf einem Kreisbogen mittels Stützschwenkhebel können im Falzbereich trotz vorhandener geringer Bautiefe im Falz maximale Öffnungsweiten für den Flügel erreicht werden. Die Gewichtsbelastungen auf die Beschläge ist bei der parallelen Verschiebung geringer als bei der Kippbetätigung eines Drehkippfensters. Dieses Schwenkstützlager hat gleichzeitig die Funktion eines Flügelhebers, welche den Flügel anhebt bevor dieser mit dem Stift in die Kurve des Verschiebe- und Verrastungselements eingreift. Durch den integrierten Flügelheber ergeben sich Handlingvorteile, Verschleißminderung und Drehlager können leichter konstruiert werden. Am Rahmen sind dagegen, wie es sonst üblich ist, keine Freifräsungen zur Aufnahme des oberen Scherenlagers erforderlich und kein Drehlager braucht am Flügel und außen am Rahmen angeschraubt werden. Drehlager und Stützstift (Hebel) können bereits im Lieferzustand fest am Schubstangenbeschlag bzw. Stahlband vormontiert sein. Bei der Montage des Drehschwenklagers und des Drehstützlagers im Falzbereich an den Ecken des unteren Rahmens werden die Last des Flügels und die entstehenden Kräfte über die am Schubstangenbeschlag befestigte Buchse und Stützstift direkt auf den unteren Rahmen übertragen.

Bevorzugt sind zwei voneinander beabstandete Stützlager vorgesehen, wobei das auf der Seite der Drehachse des Flügels angeordnete Stützlager ein am Hebel angeordnetes Scharniergelenk zur Ausbildung der Drehachse des Flügels aufweist. Dabei kann ein Scharnierbolzen vorgesehen sein, der mit einem am Flügel festgelegten Aufnahme im dauernden Eingriff steht, so dass der Flügel im unteren Bereich durch den Scharnierbolzen drehbar abgestützt ist.

Vorzugsweise ist das auf der abgewandten Seite der Drehachse des Flügels liegende Stützlager für die Parallelausstellung des Fensterflügels federbelastet zum Flügel hin ausgebildet und gibt in der ausgestellten Position des Flügels einen Stützbolzen des Flügels frei. Verschleißmindernd ist das Stützlager an der dem Drehlager abgekehrten Seite, welches den Flügel in jeder Position der Bewegung von der Verrastungsposition bis zur Drehöffnungsposition sicher stützt. Hier werden auch die Kräfte abgefangen welche bei der Verschiebung des Flügels entstehen.

Um bei der horizontalen Ausstellbewegung des Flügels die Vertikalbewegung aufgrund der Drehbewegung des Hebels zu minimieren, sind die Hebel so angeordnet, dass sich der Schwenkbereich von der geschlossenen Position zu der maximal parallel ausgestellten Position des Flügels erstreckt und die Drehachse des Hebels etwa mittig zu den beiden Positionen angeordnet ist. Dadurch wird der Flügel von der geschlossenen Position zunächst geringfügig bis zur Mitte hin angehoben und dann zu der maximalen Ausstellposition wieder leicht abgesenkt.

Neben der Abstützung des Flügels durch Hebel kann alternativ oder zusätzlich zumindest auf der Seite der Drehachse des Flügels ein Stützlager mit einem Bolzen vorgesehen sein, der auf einer in einer horizontalen Führung verschiebbar angeordnet ist. Vorzugsweise weist die Führung für den Bolzen eine Nut auf, bei der das Nutende zum Flügel hin gerichtet einen Anschlag für den Bolzen ausbildet und der am Nutende anliegende Bolzen eine Scharnierachse für den Flügel bildet. Dadurch läßt sich auf einfache Weise die Abstützung des Flügels mit der Ausbildung einer Drehachse kombinieren.

Um ein Ausheben des Flügels im geöffneten oder geschlossenen Zustand zu erschweren ist die Nut zur Aufnahme des Bolzens vorzugsweise hinterschnitten.

Zur Verminderung der Reibung beim Ausstellen des Flügels kann der Bolzen stirnseitig mit einer sich abwälzenden Kugel ausgestattet sein.

Alle Beschlagteile der Beschlagseinheit sind zwischen Blendrahmen und Flügel leicht zu justieren und zu verschrauben. Insbesondere auch dann, wenn am Rahmen eine angeformte Profilkante vorgesehen ist.

Von großer Bedeutung ist es, dass alle Beschlagteile, dieses sind Drehlager , Stützstifte, Schwenkdrehelemente, Schwenkstützelement, das obere Stützelement und mögliche Drehsicherungen innenliegend im Falz untergebracht sind und daher die Optik am Fenster nicht stören. Eine Profilkante am Rahmen verdeckt einen Bereich der Beschläge auch in den verschiedenen Lüftungsstellungen des Flügels. Sehr von Vorteil ist der Einsatz von Bauteilen (bestehend aus Dreh-, Verschiebe- und Verriegelungsteil) in einer Baueinheit. Es werden pro Fenster nur wenige Einheiten davon benötigt.

Die Erfindung wird nachfolgend an Hand von mehreren Ausführungsbeispielen mit Bezug auf die beigefügten Zeichnungen näher erläutert. Es zeigen:
- Fig. 1:: ein schematisch dargestelltes erstes Ausführungsbeispiel einer erfindungsgemäßen Beschlagseinheit an einem Flügel;
- Fig. 2:: eine perspektivische Detailansicht einer in Fig. 1 gezeigten Kurvenführung;
- Fig. 3:: eine geschnittene Draufsicht auf einen Teil eines in Fig. 1 gezeigten ausgestellten Flügels;
- Fig. 4A:: eine perspektivische Ansicht eines Stützlagers auf der Seite der Drehachse des Flügels der Beschlagseinheit der Fig. 1;
- Fig. 4B:: eine perspektivische Ansicht eines Stützlagers auf der der Drehachse des Flügels abgewandten Seite der Beschlagseinheit der Fig. 1;
- Fig. 5:: eine Vorderansicht eines kombinierten Stützlagers mit einer Kurvenführung;
- Fig. 6A:: eine Vorderansicht eine Betätigungsgriffes für die Beschlagseinheit der Fig. 1;
- Fig. 6B:: eine Seitenansicht des Betätigungsgriffes gemäß Fig. 6A;
- Fig. 7:: eine geschnittene Draufsicht auf einen Teil eines ausgestellten Flügels mit einem Beschlag gemäß einer weiteren Ausführungsform;
- Fig. 8:: eine Draufsicht auf eine weitere Variante eines Beschlages gemäß der Fig. 7;
- Fig.9:: ein schematisch dargestelltes zweites Ausführungsbeispiel einer erfindungsgemäßen Beschlagseinheit an einem Flügel;
- Fig. 10:: eine geschnittene Draufsicht auf einen Teil eines ausgestellten Flügels mit einem Beschlag gemäß einer weiteren Ausführungsform;
- Fig. 11:: eine Schnittansicht des Beschlages der Fig. 10 entlang der Linie A-B;
- Fig. 12:: eine Schnittansicht des Beschlages der Fig. 10 entlang der Linie C-D;
- Fig. 13:: eine schematische Ansicht einer Kurvenführung für eine erfindungsgemäße Beschlagseinheit;
- Fig. 14:: eine perspektivische Ansicht einer weiteren Ausführungsform eines Beschlages für eine erfindungsgemäßen Beschlagseinheit;
- Fig. 15:: eine Schnittansicht des Beschlages der Fig. 14 entlang der Linie A-B;
- Fig. 16:: eine schematische Seitenansicht der auf der Seite der Drehachse des Flügels angeordneten Beschläge einer erfindungsgemäßen Beschlagseinheit gemäß einem dritten Ausführungsbeispiel;
- Fig. 17:: eine Vorderansicht der in Fig. 16 gezeigten Beschläge;
- Fig. 18:: eine Draufsicht auf einen in Fig. 16 gezeigten Beschlag;
- Fig. 19:: eine Draufsicht auf einen in Fig. 16 gezeigten Beschlag;
- Fig. 20:: eine schematische Seitenansicht eines Teils der auf der Seite der Drehachse des Flügels angeordneten Beschläge gemäß einem vierten Ausführungsbeispiel;
- Fig. 21:: eine Vorderansicht der in Fig. 20 gezeigten Beschläge;
- Fig. 22:: eine Draufsicht auf einen in Fig. 20 gezeigten Beschlag;
- Fig. 23:: eine frontale Detailansicht eines zu Fig. 21 modifizierten Stützlagers;
- Fig. 24A:: eine frontale Detailansicht eines zu Fig. 21 modifizierten Stützlagers;
- Fig. 24B:: eine Draufsicht auf das in Fig. 24A gezeigte Stützlager;
- Fig. 25:: eine Seitenansicht eines auf der der Drehachse des Flügels abgewandten Seite angeordneten Stützlagers;
- Fig. 26:: eine Vorderansicht des in Fig. 25 gezeigten Stützlagers;
- Fig. 27:: eine schematische Draufsicht auf den Bereich der Drehachse eines mit einer erfindungsgemäßen Beschlagseinheit montierten Flügels im geschlossenen Zustand;
- Fig. 28:: eine Draufsicht auf den Bereich der Drehachse gemäß Fig. 27 mit geöffnetem Flügel;
- Fig. 29:: eine Seitenansicht eines Teils eines Beschlages mit einer Kurvenführung;
- Fig. 30:: eine Seitenansicht einer Kurvenführung gemäß einer modifizierten Ausführungsform, und
- Fig. 31:: eine geschnittene Draufsicht auf einen zu Fig. 30 modifizieren Beschlag mit einer Kurvenführung.

In Fig. 1 ist schematisch ein Flügel 1 in Vorderansicht gezeigt, der mit einer erfindungsgemäßen Beschlagseinheit an einem Blendrahmen 2 gehalten ist. Die am Blendrahmen 2 befestigten Beschlagsteile sind zur besseren Übersicht perspektivisch dargestellt. Der Flügel 1 kann als Fenster oder Tür ausgebildet sein.

Am Flügel 1 ist ein durch Verschraubung montiertes umlaufendes Stahlband bzw. ein Schubstangenbeschlag 3 vorgesehen. An diesem sind zum Zwecke der Montagevereinfachung bereits zwei Lagerbuchsen 4 und ein Stützstift 5 fest angeordnet. An einem gestrichelt gezeichneten Schaltgestänge 6 sind Stifte 7 befestigt. Durch die Bewegung eines Griffes 8 bewegen sich die Stifte 7 in vertikale Richtung hin und her und bewirken wahlweise eine Entriegelung, Verriegelung oder Verschiebung des Flügels 1 in eine Lüftungs- oder Drehöffnungsposition. Am Rahmen 2 sind an der dem Griff 8 abgekehrten Seite zwei Drehschwenklager 9 montiert. Diese bewirken, dass der Flügel 1 sowohl in Lüftungsposition als auch beim Drehöffnen stets gehalten und geführt ist. Die Drehschwenklager 9 weisen einen vertikal nach oben hervorstehenden Achsbolzen 90 auf, der jeweils in eine Lagerbuchse 4 einfügbar ist. Der Achsbolzen 90 ist über eine Achse 93 drehbar an einem Stützstift 91 angelenkt, der wiederum über eine Achse 92 an einem Beschlagskörper 94 drehbar gehalten ist. Der Beschlagskörper 94 ist an dem hier nicht näher dargestellten Blendrahmen 2 befestigt. Bei Bewegung des Flügels 1 in die Lüftungsstellung und zurück bewegt sich der Flügel 1 auf einen Kreisbogensegment. Der Flügel 1 wird dabei gering angehoben und gesenkt.

An der Griffseite des Rahmens 2 ist ein Stützschwenklager 10 vorgesehen. Das Stützschwenklager 10 umfasst einen Hebel 16 der um eine Achse 95 drehbar an einem am Rahmen 2 festgelegten Beschlagskörper 97 montiert ist. Nach oben ist eine Aufnahme 96 für den Stützstift 5 vorgesehen, die nach vorne hin geöffnet ist, um den Flügel 2 mit dem Stützstift 5 aufschwenken zu lassen.

Wahlweise können auch mehrere am Rahmen 2 verteilte Stützschwenklager 10 eingesetzt werden. Diese stützen den Flügel 1 ab und entlasten die Drehschwenklager 9. Der durch die Hebel 16 gebildete Kreisbogen ist gleich dem durch Stützstift 91 gebildeten Kreisbogen.

Beidseitig am Rahmen 2 sind Verschiebe- und Verriegelungselemente 11 mit einer Kurvenführung vorgesehen. Durch die Bewegung der Stifte 7 in Kurven 12 bewegt sich der Flügel 1 wahlweise in die beabsichtigten Positionen, wobei ein manuelles oder automatisches Bewegen des Flügels 1 möglich ist. Die Kurve 12 kann auch so ausgebildet sein, das der Flügel 1 von Hand gekippt wird. In der Auslegung der Kurve 12 ist das Anheben und Senken des Flügels berücksichtigt. Mit (x) ist der maximale Verschiebeweg bezeichnet.

In Fig. 2 ist ein an dem Rahmen 2 montiertes Verschiebe- und Verriegelungselement 11 gezeigt. Für die Drehöffnung hat die Kurve 12 eine Austrittsöffnung 13 damit der Stift 7 die Kurve verlassen kann. Der aus der Kurve 12 ausschwenkende Stift 7 wird durch eine am Verschiebe- und Verriegelungselement 11 angeformte Kurve 14 gestützt und sichert den Flügel beim Drehöffnen.

In Fig. 3 ist eine Draufsicht auf die Scharnierbeschläge am ausgestellten Flügel 1 gezeigt. Ersichtlich ist der umlaufende Lüftungsquerschnitt zwischen Dichtungen 98 und dem Flügel 1 bzw. Rahmen 2. Die Luftführung ist durch Pfeile angedeutet. In der Darstellung ist der Beschlagbereich mit dem Verschiebe- und Verriegelungselement 11 und dem Drehschwenklager 9 gestrichelt dargestellt. Alle Beschlagteile sind innenliegend im Falz zwischen Rahmen 2 und Flügel 1 gezeichnet. Das Stahlband 3 und das Schaltgestänge 6 mit dem Stift 7 sind im Flügel 1 montiert. Mit x ist der maximale Verschiebeweg gekennzeichnet.

In Fig. 4A eine perspektivische Ansicht eines modifizierten Stützlagers 15 auf der Seite der Drehachse des Flügels 1 gezeigt. Das Stützlager 15 umfaßt einen Schwenkarm 24, an dem ein nach oben hervorstehender Achsbolzen 26 angelenkt ist. Zur Begrenzung des Schwenkbewegung des Schwenkarmes 24 weist das Stützlager zwei gegenüberliegende Anschläge 25 auf. Eine Drehachse 99 des Schwenkarmes 24 ist mittig zwischen den Anschlägen 25 angeordnet, um die vertikale Bewegung des Flügels 1 gering zu halten. An dem Stützlager 15 ist eine Kurvenführung 12 mit einer Öffnung 13 ausgespart, die für einen Flügel mit linksseitiger Drehachse vorgesehen ist.

Von Vorteil ist es, dass man nur ein Beschlagsteil durch das Stützlager 15 und nicht zwei Beschlagsteile benötigt. Die Teilekosten werden reduziert und der Montageaufwand ist wesentlich geringer. Für die Montage eines Fensters werden zwei Stützlager 15 benötigt. In Fig. 4B ist ein oben beschriebener Hebel 16 gezeigt, der ergänzend zur Lastabtragung bei der Horizontalbewegung am Rahmen 2 montiert werden kann.

Die Ansicht der Fig. 5 zeigt ein weiteres Stützschwenklager 35, das an der der Drehachse des Flügels 2 abgewandten Seite am Rahmen 2 montierbar ist. Das Stützschwenklager 35 umfaßt einen Hebel 16 mit einer Aufnahme für den Stützstift 5. Ferner ist an dem Stützschwenklager 35 eine Kurvenführung 12 zur Führung eines Stiftes 7 vorgesehen. Der Hebel 16, der Stift 7 und der Stützstift 5 sind in Position Flügel 1 geschlossen und verrastet eingezeichnet. Durch eine Vergrößerung des Schwenkbereiches um den Winkel y nach vorne wird erreicht, dass der Flügel 1 auch in der ausgestellten Position noch durch den Hebel 16 gehalten ist und erst durch ein weitere Bewegung beim Drehöffnen freigegeben wird. Das Stützschwenklager 35 hat dabei zusätzlich die Funktion eines Flügelhebers, das den Flügel 1 vom Drehöffnen zurück in die Drehöffnungsposition anhebt und sicher in den Stützarm 16 des Stützschwenklagers übergibt. Der Bereich welcher der Flügel 1 anhebt ist mit z bezeichnet. Der Hebel 16 kann nach vorne hin federbelastet sein, um ein Verklemmen des Flügels 1 zu vermeiden.

Die entsprechenden Positionen des Stiftes 7 (welcher den Flügel verschiebt und verrastet) sind mit A, B, C und D angegeben. A ist die Position Flügel geschlossen und verrastet, B ist die Position bei halber Lüftung, C zeigt die maximale gesicherte Lüftungsposition und D die Position aus die der Flügel 1 drehgeöffnet werden kann, wobei der Stift 7 durch die Öffnung 13 ausgeschwenkt werden kann. Zwischen Position A und C kann jede beliebige Lüftung eingestellt werden.

In Fig. 6A und B ist ein am Flügel 1 montierter Griff 8 gezeigt. Der Griff 8 kann die in Fig. 5 beschriebenen Positionen A, B, C, D dazugehörenden Griffstellungen einnehmen.

Fig. 7 zeigt einen weiteren Beschlag mit Drehsicherung 17, welche den Flügel 1 während des Drehöffnens sichert. Die Drehsicherung 17 ist im Falzbereich eingebaut und besteht aus einem am Rahmen 2 angebauten Führungsblech 18 und ein am Flügel 1 montierte Halterung 19. Wird der Flügel 1 in Lüftungsposition gebracht (wie gezeichnet), so wird ein Nocken 20 durch eine Aussparung hinter dem Führungsblech 18 fixiert. Wird nun der Flügel 1 drehgeöffnet so verrastet der Nokke 20 sich hinter dem Führungsblech 18 und stützt den Flügel 1 bei der Drehbewegung. Eine Drehachse D des Flügels 1 und die Drehrichtung sind eingezeichnet.

Am Rahmen 2 ist eine Profil kante 21 vorgesehen. Diese verdeckt in Lüftungsposition einen Teil der Beschlage und ist eine Hilfe beim Justieren der Beschläge.

In Fig. 8 ist eine Variante einer Drehsicherung 17* ähnlich zu der in Fig. 7 gezeigten Drehsicherung dargestellt. Hier besteht das Führungsteil aus einem am Rahmen 2 montiertem Bolzen mit einer Ringführung 22 und einem am Flügel 1 befestigtem Gleitführungsstück 23. Ein am Gleitführungsstück 23 angeformter Nocken 20 hinterfährt bei der Drehbewegung des Flügels die Ringführung 22 innen und das angepaßte Gleitführungsstück 23 bewegt sich an der Außenkontur der Ringführung 22. So ist der Flügel 1 in jeder Drehposition gesichert. Vorteilhaft ist es, wenn das Gleitführungsstück 23 direkt an der am Stahlband montierten Buchse 4 angeformt ist.

In Fig.9 ist ein weiteres Ausführungsbeispiel einer erfindungsgemäßen Beschlagseinheit ähnlich der in Fig. 1 gezeigten dargestellt. Die Beschlagseinheit umfasst ein oberes Stützelement 27. Dieses besteht aus einer am Stahlband 3 angebrachten Buchse 28 in welcher ein Stift 29 eingebracht ist. Der Stift 29 läßt sich zur Montage verschieben, einrasten oder befestigen. Am Rahmen 2 ist ein Führungsund Lagerstück 30 mit einem Langloch 31 montiert. Während der Lüftungsverstellung des Flügels 1 und beim Drehöffnen wird der Flügel 1 oben an der Drehlagerseite durch das Stützelement 27 gehalten, geführt, und drehgelagert.

In Fig. 9 ist eine mögliche Kombination von Beschlagsteilen gezeigt, welche im Falz zwischen Flügel 1 und Rahmen 2 untergebracht sind. Hier ist, an der dem Griff 8 abgekehrten Seite (Drehlagerseite), ein Drehschwenklager 9 am unteren Eck des Rahmen 2 montiert. Im oberen Eck an der Drehlagerseite ist ein oberes Stützelement 27 angebaut. An der Griffseite ist am unteren Eck des Rahmens ein Stützschwenklager 10 montiert. Der Flügel 1 schwenkt bei der Verstellung des Flügels 1 auf dem Drehschwenklager 9 und dem Stützschwenklager 10, wie dies schon bei dem vorangegangenen Ausführungsbeispiel beschrieben ist.

Die Verrastungs- und Verschiebeelemente 11, welche an beiden Seiten des Rahmens 2 montiert sind, haben eine Kurvengestaltung bei denen die Öffnung 13 zum Drehöffnen am Ende der Kurve 12 liegt. Dadurch wird erreicht, dass der Flügel 1 genügend Abstand erreicht, um diesen Drehöffnen zu können. Durch die schräge Ausgestaltung der Kurve 12 wird ein gleichmäßiges paralleles Ausstellen des Flügels 1 erreicht. Die Verschiebe- und Verrastungselemente 11 sind für links und rechts am Rahmen 2 baugleich. Diese werden nur jeweils um die Achse gedreht.

In Fig. 10 ist ein weiteres Ausführungsbeispiel eines Beschlages einer erfindungsgemäßen Beschlagseinheit gezeigt. An dem Flügel 1 ist ein am Stahlband 3 festgelegter Bolzen 40 mdntiert. Der Bolzen 40 ist in eine am Rahmen 2 festgelegten Buchse 50 in Eingriff bringbar. In Fig. 10 befindet sich der Flügel 1 in der maximalen Ausstellposition. Aus dieser Position läßt sich der Flügel 1 um eine Achse 41 des Bolzens 40 verschwenken.

Fig. 11 zeigt einen Schnitt durch die Darstellung von Fig. 10 entlang der Linie AB. Die Pfeilrichtung zeigt die Bewegungsrichtungen des Stahlbandes 3 und des Bolzens 40 an. Die Drehachse 41, auf welcher sich der Flügel 1 verschwenken läßt, ist eingezeichnet. An der Unterseite des Bolzens 40 ist ein Verrastungsteil 46 vorgesehen. Am Rahmen 2 ist eine Kralle 47 befestigt, an welche sich das Verrastungsteil 46 verriegelt in der Schließposition des Flügels 1.

Fig. 12 zeigt einen Schnitt durch die Darstellung von Fig. 10 in der Achse C-D. Hier sind der Bolzen 40 mit angeformtem Verrastungsteil 46, die Buchse 50 und die am Rahmen montierte Kralle 47 ersichtlich. Die Verriegelungsachse bzw. die Position der Bolzenachse 41 in der geschlossenen Position des Flügels 2 ist mit A, die Drehöffnungsposition bzw. die Position der Bolzenachse 41 in ausgestellter Position des Flügels 1 ist mit B gekennzeichnet. Der Verstellweg des Flügels 1 ist mit x eingezeichnet.

In Fig. 13 ist eine Kurve 12 zum parallelen Ausstellen des Flügels 1 gezeigt, die für den Einsatz des in Fig. 10 bis 12 gezeigten Beschlages einsetzbar ist. In der Kurve 12 ist ein Stift 7 geführt, der am Schaltgestänge befestigt ist. Durch Bewegung des Stiftes 7 wird der Flügel 1 im wesentlichen parallel nach vorne ausgestellt. Die Kurve 12 umfasst einen Kurvenbereich y, welcher Senkrecht (vertikal) verläuft, so dass in diesem Bereich der Flügel 1 nicht weiter horizontal ausgestellt wird, wodurch die Koppelung von Bolzen 40 mit der Buchse 50 ermöglicht wird. Die Verriegelungsachse ist mit A angegeben, die Drehöffnungsposition mit B und der Verstellweg des Flügels mit x.

In den Fig. 14 und 15 ist eine weitere Ausführungsform eines Beschlages 60 für eine erfindungsgemäße Beschlagseinheit gezeigt. Der Beschlag 60 umfasst eine Kurvenführung 12 die einen schrägen Abschnitt zum parallelen Ausstellen des Flügels 1 und einen vertikalen Abschnitt 61 aufweist. In der Kurvenführung 12 ist ein Bolzen 63 geführt, der mit Stahlband 3 bzw. einer Schubstange verbunden ist. Durch Betätigung eines Griffes 8 wird das Stahlband 3 vertikal zusammen mit dem Bolzen 63 bewegt. Der Beschlag 60 weist eine obere vertikale Achsbohrung 62 auf, die zur Aufnahme eines Lagerzapfens 64 dient. Der Lagerzapfen 64 ist an dem Bolzen 63 festgelegt. Ferner ist an dem Beschlag 60 eine seitliche Öffnung 65 ausgebildet, in die der Bolzen 63 verschwenkt werden kann.

Um den Flügel 1 parallel auszustellen wird der Bolzen 63 zunächst bis zu dem vertikalen Abschnitt 61 bewegt. Bei einer weiteren Bewegung des Bolzen 63 entlang des Abschnittes 61 wird der Flügel 61 nicht weiter ausgestellt aber für das Drehöffnen freigegeben. Dabei greift der Lagerzapfen 64 in die Achsbohrung 62 ein und der Bolzen 63 wird auf die Höhe der Öffnung 65 bewegt. In der oberen Position ist der Flügel um den Lagerzapfen 64 verschwenkbar und der Bolzen 63 kann in die Öffnung 65 eingeschwenkt werden. In der drehgeöffneten Position kann der Griff 8 nicht mehr betätigt werden, da der Bolzen in der Öffnung 65 gegen Verschieben gesichert ist.

Zur Montage des Beschlages 60 am Rahmen 2 sind noch Bohrungen 66 für Schrauben vorgesehen.

In Fig. 16 ist eine schematische Seitenansicht der auf der Seite der Drehachse des Flügels 1 angeordneten Beschläge einer erfindungsgemäßen Beschlagseinheit gemäß einem dritten Ausführungsbeispiel gezeigt, wobei die Blickrichtung zu dem Rahmen 2 gerichtet ist. Am oberen Ende ist ein oberes Stützlager 121, in der Mitte zwei Verschiebe- und Verriegelungseinrichtungen 118 und unten eine Stützeinrichtung in Form eines Drehschwenklagers 119. Die genannten einzelnen Beschläge sind im Falz zwischen Flügel 1 und Rahmen 2 angeordnet.

Das Stützlager 121 umfasst eine am Rahmen 2 festgelegte Lageraufnahme 109 mit einer länglichen Aussparung 140, in der ein Lagerbolzen 110 verschiebbar aufgenommen ist.

Die Verschiebe- und Verriegelungseinrichtungen 118 umfassen ein Kurvenführung 113 mit einem anfänglichen vertikalen Abschnitt 143, einem schrägen Abschnitt 141 und einer sich an den schrägen Abschnitt 141 anschließenden seitlichen Öffnung 142. In der Kurvenführung 113 ist ein Bolzen 105 aufgenommen.

Das Drehschwenklager 119 umfasst eine am Flügel 1 festgelegte Drehlagerbuchse 106, in der ein Bolzen 144 aufgenommen ist. Der Bolzen 144 ist über eine Achse 145 an einem Stützstift 114 angelenkt. Der Stützstift 114 ist um eine etwa mittig zum maximalen Ausstellweg x angeordnete Achse 146 drehbar. Zur Begrenzung der Schwenkbewegung des Stützstiftes 114 sind Anschläge 122 an dem Drehschwenklager 119 ausgebildet. Das Drehschwenklager 119 ist über Bohrungen 147 mit dem Rahmen 2 verschraubbar.

Durch Bewegung der Bolzen 105 mittels eines Griffes 8 oder einem motorischem Antrieb wird die Achse des Bolzens 144 von einer Verriegelungsposition A bis zu einer Drehöffnungsposition D innerhalb des Falzes bewegt.

In Fig. 17 sind die in Fig. 16 gezeigten Beschlagteile in der Vorderansicht gezeigt. Der Bolzen 105 hat stirnseitig die Form einer halben Kugel, um in der Endstellung zusammen mit der Kurvenführung 113 eine Drehachse mit Zentriereinrichtung zu bilden. Die Bolzen 105 sind dabei an einem Stahlband 104 befestigt, dass innerhalb des Flügels 1 bewegbar ist.

Fig. 18 zeigt eine Draufsicht auf das Stützlager 121 mit dem Lagerbolzen 110 in dem Langloch 140.

Fig. 19 zeigt eine Draufsicht auf das Stützlager 119 mit dem Lagerbolzen 144 in der mittleren Position.

In den Fig. 20 und 21 sind am Flügel 1 und Rahmen 2 angeordnete Beschlagsteile gemäß einer weiteren Ausführungsform ähnlich wie in Fig. 16 und 17 dargestellt. Die gezeigte Kurvenführung 113 mit dem Bozen 105 entspricht dabei der oben beschriebenen Kurvenführung 113.

Im unteren Bereich des Flügels 1 ist jedoch ein entlang der Linie F-F in Fig. 22 geschnitten dargestelltes modifiziertes Stützlager 116 vorgesehen, dass einen Bolzen 112 umfasst, der an einer am Flügel 1 festgelegten Lagerbuchse 108 aufgenommen ist. Der Bozen 112 ist bodenseitig in einem Führungselement 117 abgestützt, dass Seitenwände 129 zur seitlichen Führung des Bolzens 112 aufweist. Der Bolzen 112 ist in Fig. 20 in unterschiedlichen Verschiebepositionen gezeigt.

Fig. 22 zeigt eine Draufsicht auf das in Fig. 20 und 21 dargestellte Stützlager 116, welches ein Ausstellen des Flügels 1 um die Strecke x zuläßt. Wie gut zu erkennen ist, befindet sich die Drehachse des Flügels 1 in sämtlichen Verschiebepositionen des Bolzens 112 innerhalb eines Falzes 115 zwischen Flügel 1 und Rahmen 2.

In Fig. 23 ist ein Stützlager 152 gemäß einer modifizierten Ausführungsform dargestellt. Das Stützlager 152 weist eine hinterschnittene Nut auf, in der ein Lagerbolzen 150 mit einem verdickten Fußabschnitt 151 aufgenommen ist. Dadurch ist der Lagerbolzen 150 unverlierbar in dem Stützlager 152 aufgenommen. Der verdickte Abschnitt kann aus einem reibungsarmen Material, beispielsweise Metall, ausgebildet sein.

In den Fig. 24A und 24B ist ein weiteres Ausführungsbeispiel eines Stützlagers 153 gezeigt, dass eine Nut 154 zur Abstützung eines Lagerbolzens 155 aufweist. Der Lagerbolzen 155 weist bodenseitig einen Abschnitt 156 mit vermindertem Durchmesser auf, der in einen Gleitschuh 157 aus reibungsarmen Material eingefügt ist.

Die Fig. 25 und 26 zeigen ein auf der der Drehachse des Flügels 1 abgewandten Seite angeordnetes Stützlager 120 mit einem am Rahmen 2 festlegbaren Beschlagteil 123, an dem ein Hebel 124 ähnlich wie bei den vorangegangenen Ausführungsbeispielen angelenkt ist. An der Oberseite des Hebels 124 ist eine Aufnahme für einen Stützstift 160 vorgesehen, der fest mit dem Flügel 1 verbunden ist. Wenn der Hebel 124 aus der maximalen Ausstellposition B des Flügels 1 noch um den Winkel y verschwenkt wird, gibt die Aufnahme des Hebels 124 den Stützstift 160 zum Öffnen des Flügels 1 frei. Der Hebel 124 ist zu der freigebenden Position hin vorgespannt, um beim Schließen des Flügels 1 ein Verklemmen zu vermeiden.

In Fig. 27 ist eine Draufsicht auf den Bereich der Drehachse eines mit einer erfindungsgemäßen Beschlagseinheit montierten Flügels 1 in der geschlossenen Position gezeigt, in der die Drehachse auf der Linie A angeordnet ist.

In Fig. 28:ist eine Draufsicht auf den Bereich der Drehachse gemäß Fig. 27 mit geöffnetem Flügel 1 gezeigt, wobei sich die Drehachse auf der versetzten Linie D befindet.

Fig. 29 zeigt einen Teil eines Beschlages 170 mit einer Kurvenführung 171. In der Kurvenführung 171 ist ein Bolzen 172 aufgenommen, der endseitig die Form einer halben Kugel aufweist, so dass die Kugeloberfläche eine Drehachse für den Flügel 1 bildet. In Fig. 29 ist der Flügel 1 in der drehgeöffneten Position gezeigt.

In Fig. 30 ist eine modifizierte Ausführungsform eines Beschlages 177 gezeigt. Der Beschlag 177 umfasst eine Kurvenführung 175, in der ein Bolzen 176 geführt ist. Der Bolzen 176 ist in der ausgestellten Position des Flügels 1 beim Drehöffnen an einem Bogen 173 geführt, so dass eine Drehachse 174 des Flügels 1 innerhalb des Beschlages 177 definiert wird.

In Fig. 31 ist ein weiteres Ausführungsbeispiel einer Kurvenführung 180, dargestellt, in der ein Bolzen 181 aufgenommen ist. Der Bolzen 181 weist einen kugelförmigen Kopfabschnitt 182 mit einem verjüngtem Hals 183 auf. Der verjüngte Hals 183 kann bei entsprechender Ausbildung der Kurvenführung 180 mit einer hinterschnittenen Nut ausgenutzt werden, um den Bolzen 181 unverlierbar zu führen und ein Absicherung auch gegen ein Herausziehen des Bolzens 181 zu erreichen.

Die Erfindung ist nicht auf die dargestellten Ausführungsbeispiele begrenzt. Die einzelnen gezeigten Beschläge und Beschlagsteile können zur Bildung einer Drehachse für den Flügel einzeln eingesetzt werden oder auf beliebige Weise miteinander kombiniert werden. Der Fachmann kann die Position der Beschläge zwischen Flügel und Blendrahmen frei wählen. Es muß lediglich gewährleistet sein, dass die beim Ausstellen und Drehöffnen des Flügels auftretenden Kräfte abgeleitet werden können und der Flügel sicher gehalten ist.

## Patentansprüche

1. Beschlagseinheit für ein Fenster oder eine Tür mit einem zu einem Blendrahmen (2) relativ beweglichen Flügel (1), mittels der der Flügel (1) parallel ausstellbar ist und aus einer parallel ausgestellten Position um eine Drehachse (D, 40, 64, 90, 112, 144, 150, 155 174) in eine Drehöffnungsstellung verschwenkbar ist, wobei für die parallele Ausstellung des Flügels (1) mindestens eine Kurvenführung (12, 113, 171, 175, 180) im Falz zwischen Blendrahmen und Flügel vorgesehen ist, durch die ein Führungszapfen (7, 63, 105, 172, 176, 181) bewegbar ist,
**dadurch gekennzeichnet, dass**
auf der Seite der Drehachse des Flügels (1) ein Beschlag (9, 15, 17, 17*, 27, 40, 50, 60, 116, 119, 121, 170, 177, 180) zwischen Blendrahmen (2) und Flügel (1) vorgesehen ist, der mit einem ersten Teil an dem Flügel und einem zweiten Teil an dem Blendrahmen festgelegt ist, und der erste Teil und der zweite Teil zusammenwirken, um eine Drehbewegung des Flügels (1) zu ermöglichen.

2. Beschlagseinheit nach Anspruch 1, **dadurch gekennzeichnet, dass** die Drehachse (D, 40, 64, 90, 112, 144, 150, 155 174) des Flügels (1) durch den ersten Teil oder den zweiten Teil des Beschlags (9, 15, 17, 17*, 27, 40, 50, 60, 116, 119, 121, 170, 177, 180) verläuft.

3. Beschlagseinheit nach Anspruch 1 oder 2, **dadurch gekennzeichnet, dass** die Drehachse des Flügels (1) die Achse des Führungszapfens (7, 63, 105, 172, 176, 181) in der Kurvenführung (12, 113, 171, 175, 180) schneidet.

4. Beschlagseinheit nach einem der vorhergehenden Ansprüche, **dadurch gekennzeichnet, dass** der oder die an der Seite der Drehachse des Flügels (1) angeordneten Führungszapfen (7, 63, 105, 172, 176, 181) den ersten Teil des Beschlages bilden und jeweils eine Kurvenführung (12, 113, 171, 175, 180) für den Führungszapfen den zweiten Teil des Beschlages bildet und der Führungszapfen in der Kurvenführung scharnierartig eine Drehachse für den Flügels ausbildet.

5. Beschlagseinheit nach einem der vorhergehenden Ansprüche, **dadurch gekennzeichnet, dass** an der Seite der Drehachse des Flügels (1) mindestens eine Kurvenführung (12, 113, 171, 175, 180) vorgesehen ist, die in der parallel ausgestellten Position des Flügels eine Öffnung (13, 65, 142) zum Aus- und Einschwenken des Führungszapfens (7, 63, 105, 172, 176, 181) aufweist.

6. Beschlagseinheit nach einem der vorhergehenden Ansprüche, **dadurch gekennzeichnet, dass** der Führungszapfen (105, 172, 176) sich in der ausgestellten Position des Flügels (1) auf einem Kreisbogen im Nutgrund der Kurvenführung (118, 170, 177) bewegbar ist und durch den Kreisbogen die Drehachse des Flügels (1) gebildet ist.

7. Beschlagseinheit nach Anspruch 6, **dadurch gekennzeichnet, dass** der Führungszapfen (105, 172, 176, 181) an der Stirnseite kugelförmig ausgeformt ist.

8. Beschlagseinheit nach Anspruch 6 oder 7, **dadurch gekennzeichnet, dass** die Kurvenführung (118, 170, 177, 180) im Nutgrund halbkreisförmig ausgebildet ist.

9. Beschlagseinheit nach einem der vorhergehenden Ansprüche, **dadurch gekennzeichnet, dass** der Führungszapfen (181) einen verdickten Kopfabschnitt (182) aufweist und unverlierbar in der Kurvenführung (180) aufgenommen ist.

10. Beschlagseinheit nach Anspruch 9, **dadurch gekennzeichnet, dass** der Führungszapfen (181) endseitig eine Kugelform aufweist und der Führungszapfen (181) hinterschnitten oder im Durchmesser zurückgesetzt ist und die Nutöffnung der Kurvenführung (180) eine verengte Nut bildet, die hinterschnitten ist.

11. Beschlagseinheit nach einem der vorhergehenden Ansprüche, **dadurch gekennzeichnet, dass** die Kurvenführung (12) in der Ausstell-Endposition des Flügels (1) einen vertikalen Verlauf nimmt, eine zur Frontseite des Flügels (1) gewandte Austrittsöffnung (65) für den Führungszapfen (63) und eine vertikale Achsbohrung (62) aufweist.

12. Beschlagseinheit nach Anspruch 11, **dadurch gekennzeichnet, dass** der Führungszapfen (63) einen vertikal nach oben gerichteten Scharnierzapfen (64) aufweist, der in Eingriff mit der Achsbohrung (62) der Kurvenführung (12) bringbar ist.

13. Beschlagseinheit nach einem der vorhergehenden Ansprüche, **dadurch gekennzeichnet, dass** bei drehgeöffnetem Flügel (1) die Betätigung des Beschlages durch Eingreifen der Führungszapfen in eine Kurvenführungsöffnung (13, 65, 142) blockiert ist.

14. Beschlagseinheit nach einem der vorhergehenden Ansprüche, **dadurch gekennzeichnet, dass** auf der Seite der Drehachse des Flügels (1) ein Bolzen (29, 110, 112, 150, 155) vorgesehen ist, der in einer Längsnut (31, 140, 154) eines Beschlages bewegbar ist, und der Bolzen (29, 110, 112, 150, 155) in der ausgestellten Position des Flügels (1) an einem Ende der Längsnut (31, 140, 154) anliegt und ein Drehlager für den Flügel (1) bildet.

15. Beschlagseinheit nach einem der vorhergehenden Ansprüche, **dadurch gekennzeichnet, dass** mindestens ein Stützlager (9, 10, 15, 119, 120) zur horizontalen Führung des Flügels (1) vorgesehen ist, das einen Hebel (16, 24, 91, 114, 124) aufweist, der am Blendrahmen (2) um eine Achse schwenkbar ist und am Flügel (1) angelenkt ist.

16. Beschlagseinheit nach Anspruch 15, **dadurch gekennzeichnet, dass** zwei voneinander beabstandete Stützlager (9, 10, 15, 119) vorgesehen sind, und das auf der Seite der Drehachse des Flügels (1) angeordnete Stützlager ein am Hebel (91, 114) angeordnetes Scharniergelenk zur Ausbildung der Drehachse des Flügels (1) aufweist.

17. Beschlagseinheit nach Anspruch 16, **dadurch gekennzeichnet, dass** das an der Drehachse des Flügels (1) angeordnete Stützlager einen am Hebel (91, 114) angelenkten Scharnierbolzen (4, 106) aufweist, der mit einem am Flügel (1) festgelegten Aufnahme im dauernden Eingriff steht.

18. Beschlagseinheit nach Anspruch 16 oder 17, **dadurch gekennzeichnet, dass** das auf der abgewandten Seite der Drehachse des Flügels (1) liegende Stützlager (10, 120) für die Parallelausstellung des Fensterflügels federbelastet zum Flügel (1) hin ausgebildet ist und in der ausgestellten Position des Flügels (1) einen Stützbolzen (5, 160) des Flügels (1) freigibt.

19. Beschlagseinheit nach einem der Ansprüche 15 bis 18, **dadurch gekennzeichnet, dass** die Hebel (16, 24, 91, 114, 124)so angeordnet sind, dass sich der Schwenkbereich von der geschlossenen Position zu der maximal parallel ausgestellten Position des Flügels (1) erstreckt und die Drehachse des Hebels etwa mittig zu den beiden Positionen angeordnet ist.

20. Beschlagseinheit nach einem der vorhergehenden Ansprüche, **dadurch gekennzeichnet, dass** zumindest auf der Seite der Drehachse des Flügels (1) ein Stützlager (117, 152, 153) mit einem Bolzen (112, 150, 155) vorgesehen ist, der auf einer horizontalen Führung verschiebbar angeordnet ist.

21. Beschlagseinheit nach Anspruch 20, **dadurch gekennzeichnet, dass** die Führung für den Bolzen (112, 150, 155) eine Nut aufweist, bei der das Nutende zum Flügel hin gerichtet einen Anschlag für den Bolzen ausbildet und der am Nutende anliegende Bolzen (112, 150, 155) eine Scharnierachse für den Flügel (1) bildet.

22. Beschlagseinheit nach Anspruch 20 oder 21, **dadurch gekennzeichnet, dass** die Nut (154) zur Aufnahme des Bolzens (150, 155) hinterschnitten ist.

23. Beschlagseinheit nach einem der Ansprüche 20 bis 22, **dadurch gekennzeichnet, dass** die Nut zur Aufnahme des Bolzens im Nutgrund halbkreisförmig ausgebildet ist und der Bolzen stirnseitig kugelförmig ausgebildet ist.

24. Beschlagseinheit nach einem der Ansprüche 20 bis 23, **dadurch gekennzeichnet, dass** der Bolzen stirnseitig mit einer sich abwälzenden Kugel ausgestattet ist.

25. Beschlagseinheit nach einem der vorhergehenden Ansprüche, **dadurch gekennzeichnet, dass** zur Betätigung der Beschlagseinheit ein an dem Flügel (1) angeordneter umlaufender Schubstangenbeschlag vorgesehen ist.

26. Fenster oder Tür, mit einem zu öffnenden Flügel und einem feststehenden Blendrahmen, **dadurch gekennzeichnet, dass** der Flügel (1) mittels einer Beschlagseinheit nach einem der vorhergehenden Ansprüche an dem Blendrahmen gehalten ist.

27. Fenster oder Tür nach Anspruch 26, **dadurch gekennzeichnet, dass** zusätzlich zur dem parallelen Ausstellen des Flügels (1) die Beschlagseinheit ein Kippen des Flügels (1) ermöglicht.

## Claims

1. Fitting unit for a window or a door having a leaf (1) which can be moved relative to a blind frame (2), by means of which the leaf (1) can be opened in parallel and can be pivoted about an axis of rotation (D, 40, 64, 90, 112, 144, 150, 155, 174) from a parallel open position into a rotated open position, at least one cam guide (12, 113, 171, 175, 180) through which a guide pin (7, 63, 105, 172, 176, 181) can be moved for the parallel opening of the leaf (1) being provided in the rabbet between blind frame and leaf,
**characterized in that**,
on the side of the axis of rotation of the leaf (1), a fitting (9, 15, 17, 17*, 27, 40, 50, 60, 116, 119, 121, 170, 177, 180) is provided between the blind frame (2) and the leaf (1) and is fixed by a first part to the leaf and by a second part to the blind frame, and the first part and the second part interact in order to permit a rotational movement of the leaf (1).

2. Fitting unit according to Claim 1, **characterized in that** the axis of rotation (D, 40, 64, 90, 112, 144, 150, 155, 174) of the leaf (1) runs through the first part or the second part of the fitting (9, 15, 17, 17*, 27, 40, 50, 60, 116, 119, 121, 170, 177, 180).

3. Fitting unit according to Claim 1 or 2, **characterized in that** the axis of rotation of the leaf (1) intersects the axis of the guide pin (7, 63, 105, 172, 176, 181) in the cam guide (12, 113, 171, 175, 180).

4. Fitting unit according to one of the preceding claims, **characterized in that** the guide pin or pins (7, 63, 105, 172, 176, 181) arranged on the side of the axis of rotation of the leaf (1) form the first part of the fitting, and in each case a cam guide (12, 113, 171, 175, 180) for the guide pin forms the second part of the fitting, and the guide pin forms an axis of rotation for the leaf in the cam guide in the manner of a hinge.

5. Fitting unit according to one of the preceding claims, **characterized in that**, on the side of the axis of rotation of the leaf (1) there is provided at least one cam guide (12, 113, 171, 175, 180) which, in the parallel opened position of the leaf, has an opening (13, 65, 142) for the guide pin (7, 63, 105, 172, 176, 181) to be pivoted out and in.

6. Fitting unit according to one of the preceding claims, **characterized in that**, in the opened position of the leaf (1), the guide pin (105, 172, 176) can be moved on a circular arc in the bottom of the groove in the cam guide (118, 170, 177), and the axis of rotation of the leaf (1) is formed by the circular arc.

7. Fitting unit according to Claim 6, **characterized in that** the guide pin (105, 172, 176, 181) is shaped spherically at the end.

8. Fitting unit according to Claim 6 or 7, **characterized in that** the cam guide (118, 170, 177, 180) is formed semicircularly in the bottom of the groove.

9. Fitting unit according to one of the preceding claims, **characterized in that** the guide pin (181) has a thickened top section (182) and is accommodated in a captive manner in the cam guide (180).

10. Fitting unit according to Claim 9, **characterized in that** the guide pin (181) has a spherical shape at the end, and the guide pin (181) is undercut or its diameter is set back, and the opening of the groove in the cam guide (180) forms a narrowed groove which is undercut.

11. Fitting unit according to one of the preceding claims, **characterized in that**, in the final open position of the leaf (1), the cam guide (12) assumes a vertical course, has an outlet opening (65), facing the front side of the leaf (1), for the guide pin (63) and has a vertical axial bore (62).

12. Fitting unit according to Claim 11, **characterized in that** the guide pin (63) has a hinge pin (64) which is oriented vertically upwards and which can be brought into engagement with the axial bore (62) in the cam guide (12).

13. Fitting unit according to one of the preceding claims, **characterized in that**, when the leaf (1) is opened rotationally, the actuation of the fitting is blocked as a result of the guide pin engaging in a cam guide opening (13, 65, 142).

14. Fitting unit according to one of the preceding claims, **characterized in that** on the side of the axis of rotation of the leaf (1) there is provided a pin (29, 110, 112, 150, 155), which can be moved in a longitudinal groove (31, 140, 154) of a fitting, and, in the opened position of the leaf (1), the pin (29, 110, 112, 150, 155) rests on one end of the longitudinal groove (31, 140, 154) and forms a rotary bearing for the leaf (1).

15. Fitting unit according to one of the preceding claims, **characterized in that** at least one supporting bearing (9, 10, 15, 119, 120) is provided for the horizontal guidance of the leaf (1) and has a lever (16, 24, 91, 114, 124) which can be pivoted about an axis on the blind frame (2) and is attached to the leaf (1).

16. Fitting unit according to Claim 15, **characterized in that** two supporting bearings (9, 10, 15, 119) spaced apart from each other are provided, and the supporting bearing arranged on the side of the axis of rotation of the leaf (1) has a hinge joint arranged on the lever (91, 114) in order to form the axis of rotation of the leaf (1).

17. Fitting unit according to Claim 16, **characterized in that** the supporting bearing arranged on the axis of rotation of the leaf (1) has a hinge pin (4, 106) which is attached to the lever (91, 114) and is in permanent engagement with a holder fixed to the leaf (1).

18. Fitting unit according to Claim 16 or 17, **characterized in that** the supporting bearing (10, 120) located on the remote side of the axis of rotation of the leaf (1) for the parallel opening of the window leaf is spring-loaded towards the leaf (1) and, in the opened position of the leaf (1), releases a supporting pin (5; 160) belonging to the leaf (1).

19. Fitting unit according to one of Claims 15 to 18, **characterized in that** the levers (16, 24, 91, 114, 124) are arranged in such a way that the pivoting range extends from the closed position to the maximum parallel opened position of the leaf (1), and the axis of rotation of the lever is arranged approximately centrally in relation to the two positions.

20. Fitting unit according to one of the preceding claims, **characterized in that**, at least on the side of the axis of rotation of the leaf (1), a supporting bearing (117, 152, 153) with a pin (112, 150, 155) is provided, which is arranged on a [lacuna] such that it can be displaced in a horizontal guide.

21. Fitting unit according to Claim 20, **characterized in that** the guide for the pin (112, 150, 155) has a groove in which the end of the groove oriented towards the leaf forms a stop for the pin, and the pin (112, 150, 155) resting on the end of the groove forms a hinge axis for the leaf (1).

22. Fitting unit according to Claim 20 or 21, **characterized in that** the groove (154) is undercut in order to accommodate the pin (150, 155).

23. Fitting unit according to one of Claims 20 to 22, **characterized in that** the groove for accommodating the pin is semicircular at the bottom of the groove, and the pin is spherical at the end.

24. Fitting unit according to one of Claims 20 to 23, **characterized in that** the pin is equipped at the end with a rolling ball.

25. Fitting unit according to one of the preceding claims, **characterized in that**, in order to actuate the fitting unit, a peripheral thrust rod fitting arranged on the leaf (1) is provided.

26. Window or door, having a leaf to be opened and a stationary blind frame, **characterized in that** the leaf (1) is held on the blind frame by means of a fitting unit according to one of the preceding claims.

27. Window or door according to Claim 26, **characterized in that**, in addition to the parallel opening of the leaf (1), the fitting unit permits the leaf (1) to be tilted.

## Revendications

1. Unité de ferrure pour une fenêtre ou une porte avec un battant (1) déplaçable par rapport à un chåssis dormant (2), au moyen de laquelle le battant (1) peut être ouvert parallèlement et peut pivoter, depuis une position projetée parallèlement, autour d'un axe de rotation (D, 40, 64, 90, 112, 144, 150, 155, 174) dans une position d'ouverture en rotation, et dans laquelle pour l'orientation parallèle du battant (1), au moins un guidage à courbes (12, 113, 171, 175, 180) étant prévu dans la feuillure entré le châssis dormant et le battant, dans lequel un doigt de guidage (7, 63, 105, 172, 176, 181 ) est déplaçable,
**caractérisée en ce que**
sur le côté de l'axe de rotation du battant (1) est prévue, entre le châssis dormant (2) et le battant (1), une ferrure (9, 15, 17, 17*, 27, 40, 50, 60, 116, 119, 121, 170, 177, 180) qui est fixée par une première partie sur le battant et par une deuxième partie sur le châssis dormant, et la première partie et la deuxième partie coopèrent pour permettre un mouvement de rotation du battant (1).

2. Unité de ferrure selon la revendication 1, **caractérisée en ce que** l'axe de rotation (D, 40, 64, 90, 112, 144, 150, 155, 174) du battant (1) passe par la première partie ou la deuxième partie de la ferrure (9, 15, 17, 17*, 27, 40, 50, 60, 116, 119, 121, 170, 177, 180).

3. Unité de ferrure selon la revendication 1 ou 2, **caractérisée en ce que** l'axe de rotation du battant (1) coupe l'axe du doigt de guidage (7, 63, 105, 172, 173, 181) dans le guidage à courbes (12, 113, 171, 175, 180).

4. Unité de ferrure selon l'une des revendications précédentes, **caractérisée en ce que** le ou les doigt(s) de guidage (7, 63, 105, 172, 176, 181), disposés sur le côté de l'axe de rotation du battant (1), forment la première partie de la ferrure et un guidage à courbes (12, 113, 171, 175, 180) respectif pour le doigt de guidage forme la deuxième partie de la ferrure, et le doigt de guidage réalise dans le guidage à courbes, à la manière d'une charnière, un axe de rotation pour le battant.

5. Unité de ferrure selon l'une des revendications précédentes, **caractérisée en ce que** sur le côté de l'axe de rotation du battant (1) est prévu au moins un guidage à courbes (12, 113, 171, 175, 180) qui, dans la position projetée parallèlement du battant, présente une ouverture (13, 65, 142) pour le pivotement vers l'extérieur et vers l'intérieur du doigt de guidage (7, 63, 105, 172, 176, 181).

6. Unité de ferrure selon l'une des revendications précédentes, **caractérisée en ce que** le doigt de guidage (105, 172, 176) est déplaçable, dans la position proche du battant (1), sur un arc de cercle, dans le fond de la rainure du guidage è courbes (118, 170, 177), et, par l'arc de cercle, est formé l'axe de rotation du battant (1).

7. Unité de ferrure selon la revendication 6, **caractérisée en ce que** le doigt de guidage (105, 172, 176, 181) est formé en calotte sur le côté frontal.

8. Unité de ferrure selon la revendication 6 ou 7, **caractérisée en ce que** le guidage à courbes (118, 170, 177, 180) est réalisé en forme de demi-cercle dans le fond de la rainure.

9. Unité de ferrure selon l'une des revendications précédentes, **caractérisée en ce que** le doigt de guidage (181) présente un tronçon de tête (182) épaissi et est reçu de manière imperdable dans le guidage à courbes (180).

10. Unité de ferrure selon la revendication 9, **caractérisée en ce que** le doigt de guidage (181) présente côté extrémité une forme sphérique, et le doigt de guidage (181) est détalonné ou de diamètre réduit et l'ouverture de la rainure du guidage à courbes (180) forme une rainure rétrécie qui est détalonnée.

11. Unité de ferrure selon l'une des revendications précédentes, **caractérisée en ce que** le guidage à courbes (12), en position de projection finale du battant (1), prend une allure verticale, présente une ouverture de sortie (65), tournée vers le côté frontal du battant (1), pour le doigt de guidage (63) et un perçage pour axe vertical (62).

12. Unité de ferrure selon la revendication 11, **caractérisée en ce que** le doigt de guidage (63) comporte une cheville de charnière (64) dirigée verticalement vers le haut, qui peut être amenée en prise avec le perçage pour axe (62) du guidage à courbes (12).

13. Unité de ferrure selon l'une des revendications précédentes, **caractérisée en ce que** lorsque le battant (1) est ouvert en rotation, l'actionnement de la ferrure est bloqué par engagement du doigt de guidage dans une ouverture (13, 65, 142) du guidage à courbes.

14. Unité de ferrure selon l'une des revendications précédentes, **caractérisée en ce que** sur la côté de l'axe de rotation du battant (1) est prévue une tige (29, 110, 112, 150, 155) qui est déplaçable dans une rainure longitudinale (31, 140, 154) d'une ferrure, et dans la position projetée du battant (1), la tige (29, 110, 112, 150, 155) s'applique contre une extrémité de la rainure longitudinale (31, 140, 154) et forme un palier de rotation pour le battant (1).

15. Unité de ferrure selon l'une des revendications précédentes, **caractérisée en ce qu'**il est prévu au moins un palier d'appul (9, 10, 15, 119, 120) pour le guidage horizontal du battant (1), qui comporte un levier (16, 24, 91, 114, 124) lequel peut pivoter sur le châssis dormant (2) autour d'un axe et est articulé au battant (1).

16. Unité de ferrure selon la revendication 15, **caractérisée en ce que** sont prévus deux paliers d'appui (9, 10, 15, 119) espacés l'un de l'autre, et le palier d'appui, disposé sur le côté de l'axe de rotation du battant (1), comporte une articulation de charnière, disposée sur le levier (91, 114), pour réaliser l'axe de rotation du battant (1).

17. Unité de ferrure selon la revendication 16, **caractérisée en ce que** le palier d'appui, disposé sur l'axe de rotation du battant (1), comporte une cheville de charnière (4, 106) articulée sur le levier (91, 114), laquelle est en prise permanente avec un logement solidaire du battant (1).

18. Unité de ferrure selon la revendication 16 ou 17, **caractérisée en ce que** le palier d'appui (10, 120), situé sur le côté opposé de l'axe de rotation du battant (1), est réalisé de manière à être soumis à l'action d'un ressort vers le battant (1), pour la projection parallèle du battant de fenêtre, et, dans la position projetée du battant (1), il libère une tige d'appui (5, 160) du battant (1).

19. Unité de ferrure selon l'une des revendications 15 à 18, **caractérisée en ce que** les leviers (16, 24, 91, 114, 124) sont disposés de manière que la zone de pivotement s'étende de la position fermée vers la position projetée parallèlement maximale du battant (1), et l'axe de rotation du levier est disposé sensiblement au milieu des deux positions.

20. Unité de ferrure selon l'une des revendications précédentes, **caractérisée en ce qu'**au moins sur le côté de l'axe de rotation du battant (1) est prévu un palier d'appui (117, 152, 153) avec une tige (112, 150, 155) qui est montée coulissante sur un guidage horizontal.

21. Unité de ferrure selon la revendication 20, **caractérisée en ce que** le guidage de la tige (112, 150, 155) présente une rainure dans laquelle l'extrémité de la rainure est orientée vers le battant et réalise une butée pour la tige, et la tige (112, 150, 155) s'appliquant contre l'extrémité de la rainure forme un axe de charnière pour le battant (1).

22. Unité de ferrure selon la revendication 20 ou 21, **caractérisée en ce que** la rainure (154) est détalonnée pour recevoir la tige (150, 155).

23. Unité de ferrure selon l'une des revendications 20 à 22, **caractérisée en ce que** le fond de la rainure destinée à recevoir la tige est de forme semi-cylindrique et la tige est réalisée sur son côté frontal en forme sphérique.

24. Unité de ferrure selon l'une des revendications 20 à 23, **caractérisé en ce que** la tige est équipée sur son côté frontal d'une bille roulante.

25. Unité de ferrure selon l'une des revendications précédentes, **caractérisée en ce qu'**il est prévue une ferrure à bielle rotative, disposée sur la battant (1), pour l'actionnement de l'unité de ferrure.

26. Fenêtre ou porte avec un battant à ouvrir et un châssis dormant fixe, **caractérisée en ce que** le battant (1) est maintenu sur le châssis dormant au moyen d'une unité de ferrure selon l'une des revendications précédentes.

27. Fenêtre ou porte selon la revendication 26, **caractérisée en ce que** l'unité de ferrure permet, outre la projection parallèle du battant (1), un basculement du battant (1).
